# EUROPÄISCHE PATENTSCHRIFT

(11) **EP 0 513 904 B1**
(45) Veröffentlichungstag und Bekanntmachung des Hinweises auf die Patenterteilung: **05.07.1995**
(21) Anmeldenummer: 92201298.4
(22) Anmeldetag: 07.05.1992
(51) Int. Cl.: B65H 75/10

(54) **Garnträger zur Mehrfachverwendung**
Yarn carrier for multiple use
Support pour fils textiles à utilisation multiple

(30) Priorität: 15.05.1991 CH 1457/91
(43) Veröffentlichungstag der Anmeldung: 19.11.1992
(73) Patentinhaber: RHONE-POULENC VISCOSUISSE SA, 6021 Emmenbrücke (CH)
(72) Erfinder: Schürmann, Hans, CH-6032 Emmen (CH); Specker, Hugo, CH-6204 Sempach Stadt (CH)
(74) Vertreter: Herrmann, Peter Johannes

(56) Entgegenhaltungen:
- GB-A- 993 228
- US-A- 2 953 317
- US-A- 3 614 017
- US-A- 3 628 747

## Beschreibung

Die Erfindung betrifft einen Garnträger zur mehrfachen Verwendung für Fäden, bestehend aus einem im wesentlichen zylindrischen Grundkörper mit einer Wandstärke von wenigstens 4 mm, frei von inneren Einbauten, aus einem Hartpapier, einem Holz oder einem Kunststoff, mit einem auswechselbaren Ueberzug.

Garnträger sind Massenprodukte und bestehen meistens aus spiralgewickeltem Karton oder Kunststoff. Sie haben sich als Einweghülsen für hohe Aufwickelgeschwindigkeiten bewährt (Chemiefasern/Textil-Industrie, Juni 1976, Seiten 522-525).

Mehrfach verwendbare Garnträger, sogenannte Kopshülsen, weisen Innenaufbauten auf, sind nicht vollkommen wuchtfrei herzustellen und daher für höhere Geschwindigkeiten ungeeignet.

Aus der US-A-2953317 ist ein gattungsbildender Garnträger bekannt, der aus mehreren Teilen zusammengesetzt wird und daher sehr aufwendig in der Herstellung ist.

Aus der GB-A-993228 ist eine Einweghüse bekannt, die aus Papier gefertigt und mit einem an ihrem äusseren Rand eigebördelten Kunststoffüberzug versehen ist. Allerdings sind solche Hülsen zur Stapelung aufeinander und Wiederverwendung völlig ungeeignet. Eine Mehrfachverwendung hat sich bei Hülsen dieser Art als unwirtschaftlich erwiesen, da die bekannten Hülsen vor allem an ihren Stirnseiten und Oberflächen beschädigt oder deformiert werden. Garnträgerhülsen müssen eine bestimmte Stabilität aufweisen, damit sie nicht von dem auf sie aufzuspulenden Garn verformt oder zusammengedrückt werden. Eine solche Hülse ist nicht wiederverwendbar. Das Aussortieren erfolgt meistens von Hand und kann nicht nur auf optisch sichtbare Mängel beschränkt werden; es müssen auch versteckte Mängel erfasst werden, um bei einer wiederverwendbaren Hülse, Rundlaufprobleme und Ablaufbehinderungen des Garnes zu vermeiden. Die bekannten Garnhülsen müssen eine definierte, möglichst homogene Oberfläche aufweisen und sind daher relativ aufwendig in ihrer Herstellung und Kontrolle.

Ein grosses Problem stellt neuerdings die Entsorgung der Einweghülsen dar. Die Forderung nach einer Hülse aus abbaubarem Kunststoff ist aus wirtschaftlichen Gründen noch nicht erfüllbar. Es wird versucht, Sammelstellen für das Recycling der leeren Hülsen einzurichten, aber eine Lösung für die Aufarbeitung der in grossen Mengen anfallenden Hülsen besteht noch nicht.

Aufgabe der Erfindung ist es, einen Garnträger zur Verfügung zu stellen, welcher mehrfach einsetzbar ist und die Nachteile der bekannten Garnträger nicht aufweist.

Diese Aufgabe wird erfindungsgemäss dadurch gelöst, dass die garnablaufseitige Stirnseite aus einer äusseren Wand und einer inneren Wand besteht, wobei der Ueberzug bündig über die äussere Kante der äusseren Wand des Grundkörpers gebördelt ist und beide Stirnseiten des Garnträgers einen gleichen Innendurchmesser aufweisen.

Ein wesentlicher Vorteil des gleichen Innendurchmessers ist es, dass ein oder mehrere der erfindungsgemässen Garnträger rasch und unmittelbar auf den Dorn einer Spulmaschine aufgeschoben werden können.

Der Grundkörper besteht bevorzugt aus Hartpapier oder Holz, dessen Oberfläche nicht kritisch ist, das heisst, nicht definiert zu sein braucht. Solche Hülsen können daher ohne grossen Aufwand wirtschaftlich hergestellt werden. Der Grundkörper kann aber auch aus jedem Kunststoff bestehen, welcher sich allerdings im Gebrauch nicht verformen darf, damit seine Wiederverwendbarkeit gewährleistet ist. Die Wandstärke der Hülse sollte wenigstens 4 mm, bevorzugt 6 mm betragen, was ein mehrfaches der Dicke eines Ueberzuges darstellt. Sie ist jedoch weitgehend von den Stabilitätsanforderungen an den Grundkörper abhängig, was wiederum vom aufzuwickelnden Garn bestimmt wird.

Zweckmässig ist im Grundkörper eine kreisförmige Rinne vorgesehen. Sie dient zur versenkbaren Aufnahme eines Kunststoffüberzuges. Damit entsteht im Innern der Garnträgerhülse ein Hohlraum ohne Einbauten. Dies erlaubt, auf einen Dorn, je nach seiner Länge, mehreren hintereinander angeordnete Garnträgern aufzustecken. Die äussere Kante der Rinne ist vorteilhafterweise niedriger als die innere und gewährleistet einen einwandfreien Ablauf eines Garnes. Ausserdem ist die vorstehende innere Kante ein Schutz bei der Stapelung und dem Transport einer vollen Spule. Das Spulengewicht lastet auf dieser Kante.

Die äussere Fläche des Grundkörpers ist bündig mit einem auswechselbaren Kunststoffüberzug versehen, der über die äussere Kante der garnablaufseitigen Stirnfläche gebördelt ist. Auswechselbar bedeutet, dass der Kunststoffüberzug bei einer Beschädigung leicht ausgetauscht werden kann, was durch Aufschneiden und Abziehen des alten Ueberzuges und Aufziehen eines neuen erfolgt. Das Austauschen erfolgt zweckmässigerweise automatisch. Der Ueberzug kann aus jedem Kunststoff oder Papier bestehen, auf dem das aufgewickelte Garn keine Rillenspuren hinterlässt und der gegen Schlag weitgehend unempfindlich ist. Seine Oberfläche kann entsprechend dem zu verarbeitenden Garn entweder glatt oder rauh oder beispielsweise orangenhautartig gestaltet sein. Eine glatte Oberfläche, insbesondere über der Stirnseitenkante, erlaubt einen beschädigungslosen Abzug des Garnes, beispielsweise in der Weberei, beim Texturieren und bei der Kettherstellung. Der Einzug und die Befestigung in der um 360 Grad verlaufenden Rinne gewährleistet eine sichere vollständige Verankerung des Kunststoffüberzugs.

Die Erfindung soll anhand einer Zeichnung näher beschrieben werden. Es zeigen:
- Fig. 1: einen Längsschnitt durch den erfindungsgemässen Garnträger
- Fig. 2: eine Aufsicht auf den Garnträger nach Fig. 1
- Fig. 3: ein Detail der fadenablaufseitigen Kante

In Fig. 1 ist ein Grundkörper mit dem Bezugszeichen 1 benannt. Der einteilige Grundkörper 1 besteht in seiner einfachsten Ausführung aus einem Hartpapierzylinder. Ueber dem Grundkörper 1 ist ein Ueberzug 3 bündig angebracht, der an der fadenablaufseitigen Kante 4 gebördelt und in einer Rinne 5 an der gegen die Aussenseite gerichteten Rinnenwand 5' befestigt ist. Eine innere Rinnenwand 5'' überragt die äussere Rinnenwand 5'.

Aus Fig. 2 sind in der Aufsicht die Rille 5 und deren Rillenwände 5' und 5'' zu ersehen.

In Fig. 3 ist die fadenablaufseitige Kante 4 vergrössert dargestellt. Die Wand 5'' ist als Ebene 9; die Wand 5' als konvexe Oberfläche 10 ausgebildet. Die Kreisringfläche 9 liegt wenigsten 3 mm über der Oberfäche 10.

Der erfindungsgemässe Garnträger ist bevorzugt aus Hartpapier, Holz oder Kunststoff gefertigt und besonders zum Aufwickeln auf Filamentspinn-, Streckspul-, Streckzwirn-, Texturier-, Spul- und Zwirnmaschinen geeignet.

## Patentansprüche

1. Garnträger zur mehrfachen Verwendung für Fäden, bestehend aus einem im wesentlichen zylindrischen Grundkörper (1), aus einem Hartpapier, einem Holz oder einem Kunststoff, mit einem auswechselbaren Ueberzug (3) , wobei die garnablaufseitige Stirnseite des Grundkörpers (1) aus einer äusseren Wand (5') und einer inneren Wand (5'') besteht, wobei die innere Wand 5'' die äussere Wand 5' überragt, und der Ueberzug (3) bündig über die äussere Kante (4) der äusseren Wand (5') des Grundkörpers (1) gebördelt ist dadurch gekennzeichnet, daß der Grundkörper (1) aus einem Stück besteht, mit einer Wandstärke von wenigstens 4 mm, frei von inneren Einbauten, daß die überragung wenigstens 3 mm ist und beide Stirnseiten des Grundkörpers (1) einen gleichen Innendurchmesser aufweisen.

2. Garnträger nach Anspruch 1, dadurch gekennzeichnet, dass der Ueberzug (3) in eine kreisförmige Rinne (5) der garnablaufseitigen Stirnseite des Grundkörpers (1) versenkbar befestigt ist.

3. Garnträger nach Anspruch 3, dadurch gekennzeichnet, dass die Stirnseite (9) der Wand (5'') eine Ebene (9) darstellt.

4. Garnträger nach Anspruch 3, dadurch gekennzeichnet, dass die Stirnseite (10) der äußeren Wand (5') eine konvexe Oberfläche aufweist.

## Claims

1. A yarn carrier for yarns, for multiple use which consists of a substantially cylindrical base body (1) made of a hard paper, wood or a synthetic material, with a changeable cover (3), wherein the end face on the yarn running-off side of the base body (1) consists of an outer side (5') and an inner side (5''), in which arrangement the inner side (5'') projects over the outer side (5') and the cover (3) is folded flush over the outer edge (4) of the outer side (5') of the base body (1); characterized in that the base body (1) consists of one piece with a wall thickness of at least 4 mm free of any internal fittings; that the projection projects by at least 3 mm; and that both end faces of the base body (1) have the same internal diameter.

2. A yarn carrier according to claim 1, characterized in that the cover (3) is secured flush in a circular groove (5) of the end face on the yarn running-off side of the base body (1).

3. A yarn carrier according to claim 1, characterized in that the end face (9) of the side (5'') constitutes a plane (9).

4. A yarn carrier according to claim 1, characterized in that the end face (10) of the outer wall (5') has a convex surface.

## Revendications

1. Support pour fils textiles à utilisation miltiple, comprenant essentiellement un corps de base cylindrique (1) en papier dur, en bois ou en matière plastique, avec un revêtement changeable (3) où le déroulement frontal du fil du côte frontal du corps de base (1) comprend une paroie extérieure (5') et une paroie intérieure (5'') où la paroie intérieure 5'' dépasse la paroie 5' et le revêtement (3) borde l'arête extérieure (4) de la paroie extérieure (5') du corps de base (1) caractérise en ce que le corps de base (1) est en une pièce, avec une épaisseur de paroie d'au moins 4 mm libre de pièces intérieures, que le dépassement dépasse au moins de 3 mm et que les deux côtés frontaux du corps de base (1) ont le même dimètre intérieur.

2. Support pour fils selon la revendication 1, caractérisé en ce que, le revêtement (3) est enfoncé et attaché dans une rigole circulaire (5), du déroulement frontal du fil du côté frontal du corps de base (1).

3. Support pour fil selon la revendication 1, caractérisé en ce que le côte frontal (9) de la paroie (5'') représente une surface plane.

4. Support pour fil selon la revendication 1, caractérisé en ce que le côté frontal (10) de la paroie extérieure (5') montre une surface convexe.
